# EUROPÄISCHE PATENTSCHRIFT

(11) **EP 2 271 876 B1**
(45) Veröffentlichungstag und Bekanntmachung des Hinweises auf die Patenterteilung: **05.10.2011**
(21) Anmeldenummer: 09764490.0
(22) Anmeldetag: 27.11.2009
(51) Int. Cl.: F23R 3/28

(54) **BRENNERANORDNUNG FÜR FLUIDISCHE BRENNSTOFFE UND VERFAHREN ZUM HERSTELLEN EINER BRENNERANORDNUNG**
BURNER ARRANGEMENT FOR LIQUID FUELS AND METHOD FOR PRODUCING A BURNER ARRANGEMENT
DISPOSITIF DE BRÛLEUR POUR COMBUSTIBLES FLUIDES ET PROCÉDÉ DE FABRICATION DU DISPOSITIF DE BRÛLEUR

(30) Priorität: 17.03.2009 EP 09155348
(43) Veröffentlichungstag der Anmeldung: 12.01.2011
(73) Patentinhaber: Siemens Aktiengesellschaft, 80333 München (DE)
(72) Erfinder: BÖTTCHER, Andreas, 40822 Mettmann (DE); KRIEGER, Tobias, 47226 Duisburg (DE); WÖRZ, Ulrich, 32765 Oviedo, FL (US)
(86) Internationale Anmeldenummer: PCT/EP2009/065983
(87) Internationale Veröffentlichungsnummer: WO 2010/105707

(56) Entgegenhaltungen:
- EP-B1- 0 580 683
- WO-A1-01/01041

## Beschreibung

Die Erfindung betrifft eine Brenneranordnung für fluidische Brennstoffe und ein Verfahren zum Herstellen einer Brenneranordnung.

Mit Brenneranordnungen zum Verfeuern fluidischer Brennstoffe werden unter anderem Gasturbinen in Kraftwerken und anderen Großmaschinenanwendungen betrieben. Insbesondere werden hierbei sog. Dualbrennstoffbrenner eingesetzt, die zum Verfeuern von flüssigen und gasförmigen Brennstoffen, beispielsweise Erdgas und Heizöl, optional oder kombiniert vorgesehen sind.

Die Brenneranordnungen sind dementsprechend groß dimensioniert und weisen einen komplexen Aufbau mit mehreren Brennstoffzufuhrkanälen auf. So wird bspw. häufig ein mittig angeordneter kleiner dimensionierter Pilotbrenner mit eigener Brennstoffversorgung und Luftzuführung dafür verwendet, die Flamme eines großen Hauptbrenners, der ringsherum um den Pilotbrenner angeordnet ist, zu stabilisieren. Der große Hauptbrenner wird nämlich vorwiegend im Magergemischbetrieb mit Sauerstoffüberschuss betrieben, um dadurch günstigere Emissionswerte zu erreichen. Der Betrieb mit einem Magergemisch führt jedoch dazu, dass die Flamme des Hauptbrenners zumindest in bestimmten Betriebszuständen Schwankungen unterliegt, die durch eine fortwährend zündende Wirkung des Pilotbrenners ausgeglichen werden. Eine derartige Brenneranordnung ist beispielsweise in EP 0 580 683 B1 wiedergegeben.

Eine Herausforderung bei diesen Brennern stellen die durch eine ungleichmäßige thermische Verteilung entstehenden mechanischen Spannungen in den Wandungen des metallischen Gehäuses, der sogenannten Nabe, in der die Zufuhrringkanäle der Gas- und Öl-Energieträger relativ eng nebeneinander angeordnet sind, dar. Ein Gasringraum speist den Hauptbrenner bezogen auf die Strömungsrichtung der zuströmenden Luft eingangsseitig stromauf der sogenannten Drallschaufeln, die dem Luftstrom mit dem Brenngas einen vermischenden Drall vermitteln, oder durch die Drallschaufeln hindurch. Weiterhin ist eine Ölzufuhr vorhanden, die in der Regel näher am Brennerausgang angeordnet ist, als die Gaszufuhr. Sie umfasst einen Ölringraum sowie einen zum Ringraum führenden Ölzufuhrkanal, der in der zwischen dem Gasringraum und dem Pilotbrenner befindlichen Nabenwand angeordnet ist.

Da Gas gegenüber Öl eine geringere Dichte aufweist, beansprucht es einen größeren Querschnitt, wodurch die Dimensionierung der Gaszufuhr wesentlich größer ausfällt als der Ölzufuhr. Daher weist der Teil der Brenner-Nabe mit der Gaszufuhr eine größere zum Luftkanal gewandte Außenfläche auf als die Ölzufuhr. Die Luftzufuhr erfolgt mit vorverdichteter Luft, die einen Verdichter passiert hat, wodurch diese zugeführte Luft aufgrund der Komprimierung eine Temperatur aufweist, die bereits über 400°C erreicht. Folglich wird der Bereich der Brenner-Nabe mit der Gaszufuhr schnell auf eine Temperatur im Bereich von über 400°C aufgeheizt und bleibt bei dieser Betriebstemperatur. Der zum Ölringraum führende Ölzufuhrkanal ist dagegen weiter von dem heißen Luftzufuhrkanal entfernt sodass das Öl im Ölzufuhrkanal kaum eine Erwärmung erfährt und daher lediglich eine Temperatur von etwa 50°C aufweist.

Da einerseits die Brenner-Nabe eine starke Aufheizung im Bereich der Gasringraums erfährt und andererseits der benachbarte Ölzufuhrkanal deutlich kühler ist, unterliegt die Wand zwischen der Gasringraum und dem Ölzufuhrkanal einem großen Temperaturgradienten. Infolge des Temperaturgradienten entstehen thermische Spannungen, welche die Lebensdauer derartiger Brenner-Naben verkürzen bzw. die Verwendung eines hochwertigen Materials mit den damit verbundenen Kosten erforderlich machen. Auch in anderen Bereichen, in denen ein kalter Brennstoff durch einen heißen Naben-Bereich geführt ist, treten derartige Spannungen auf.

Die vorliegende Erfindung macht es sich daher zur Aufgabe, die beschriebenen thermisch bedingten Spannungen in der Brenner-Nabe der Brenneranordnung herabzusetzen.

Diese Aufgabe wird durch eine Brenneranordnung nach Anspruch 1 bzw. ein Verfahren zum Herstellen der Brenner-Nabe einer Brenneranordnung gemäß Anspruch 12 gelöst. Die abhängigen Ansprüche enthalten vorteilhafte Ausgestaltungen der Erfindung.

Eine erfindungsgemäße Brenneranordnung für eine Verfeuerungsanlage zum Verfeuern fluidischer Brennstoffe umfasst eine Brenner-Nabe, ein die Brennernabe umgebendes Luftzufuhrsystem und wenigstens einen Brennstoffzufuhrkanal mit in Richtung auf das Luftzufuhrsystem führenden Brennstoffaustrittsöffnungen. Der wenigstens eine Brennstoffzufuhrkanal ist zumindest teilweise in der Brenner-Nabe ausgebildet, so dass das Material der Brenner-Nabe eine Wandung des Brennstoff zufuhrkanals bildet. In wenigstens einem Brennstoffzufuhrkanal ist eine Abschirmwand angeordnet, die von der Wandung des Brennstoffzufuhrkanals beabstandet ist, so dass zwischen der Wandung des Brennstoffzufuhrkanals und der Abschirmwand ein nicht zum Strömungspfad des durch den Brennstoffzufuhrkanal strömenden Brennstoffes gehörender Zwischenraum gebildet ist. Dabei ist die Abschirmwand als ein in den Brennstoffzufuhrkanal eingebrachter, an die innere Kontur des Brennstoffzufuhrkanals angepasster Hohlkörper ausgebildet.

In der erfindungsgemäßen Brenneranordnung bildet der Zwischenraum einen im Vergleich zum umgebenden Metall der Brenner-Nabe schlecht Wärme leitenden Bereich, der das Metall der Nabe von dem strömenden Brennstoff thermisch isoliert und so den Wärmeaustausch zwischen dem Brennstoff und der Brenner-Nabe einschränkt. Aufgrund des verringerten Wärmeaustausches vermindern sich die thermisch bedingten Spannungen im Vergleich zu Brenneranordnungen ohne Abschirmwand. Die Anpassung an die innere Kontur des Brennstoffzufuhrkanals ermöglicht es, einen gleichmäßigen Zwischenraum zwischen der Wandung des Brennstoffzufuhrkanals und der Abschirmwand zu gewährleisten. In der erfindungsgemäßen Brenneranordnung kann der Brennstoffzufuhrkanal insbesondere einen zu den Brennstoffaustrittsöffnungen führenden und im Wesentlichen ringförmigen Verteilerkanal und einen im Wesentlichen rohrförmigen und zum Verteilerkanal führenden Zuleitungskanal umfassen. In diesem Fall kann dann der Hohlkörper bspw. als eine Hülse oder als ein hohler Torus ausgebildet ist.

Ferner ist der Hohlkörper vorzugsweise wenigstens teilweise aus Metall oder aus Keramik ausgebildet. Dabei kann der Hohlkörper grundsätzlich einstückig oder mehrteilig ausgebildet sein kann. Ein aus Metall ausgebildeter Hohlkörper kann bspw. wenigstens teilweise als ein in Form gebogenes Blechteil oder wenigstens teilweise als ein spanabhebend geformtes metallisches Teil, etwa als Drehteil, ausgebildet sein.

Der Hohlkörper kann mit Austrittsvorsprüngen versehen sein, die in die jeweiligen Brennstoffaustrittsöffnungen des Brennstoffzufuhrkanals eingeführt sind, so dass ein Eindringen von Brennstoff in den Zwischenraum am Übergang zwischen dem Verteilerkanal und den Brennstoffaustrittsöffnungen vermieden werden kann. Außerdem kann der Hohlkörper mit wenigstens einem Eintrittsanschluss versehen sein, der in eine Eintrittsöffnung des Brennstoffzufuhrkanals eingeführt ist, um ein Eindringen von Brennstoff in den Zwischenraum am Übergang zwischen dem Zuleitungskanal und dem Verteilerkanal zu vermieden. Die Vorsprünge können darüber hinaus als Positioniermittel dienen, die den Hohlkörper im Brennstoffkanal in der richtigen Position halten.

In einer besonderen Ausgestaltung der Erfindung, die das Einbringen des Hohlkörpers in einen ringförmigen Kanal in einfacher Weise ermöglicht, umfasst der Brennstoffzufuhrkanal einen in der Wandung der Brenner-Nabe angeordneten, zu den Brennstoffaustrittsöffnungen führenden und wenigstens teilweise ringförmig ausgebildeten Brennstoffverteilerkanal. Dieser ist aus zwei mit den offenen Seiten einander gegenüberliegend angeordneten Nuten gebildet. Die Brenner-Nabe umfasst wenigstens ein erstes und ein zweites Nabenteil, die aneinander gefügt sind. Eine Trennebene zwischen dem ersten und dem zweite Nabenteil verläuft derart durch den Brennstoffverteilerkanal des jeweiligen Brennstoffzufuhrkanals, dass vor dem Zusammenfügen der beiden Nabenteile in jedem Nabenteil jeweils eine der den Brennstoffverteilerkanal bildenden Nuten vorhanden ist und der Hohlkörper in einer der Nuten positionierbar ist. Das erste und das zweite Nabenteil und ggf. weitere Nabenteile der Brenner-Nabe können miteinander kraft-, form- oder stoffschlüssig, bspw. durch Verschweißung, Verlötung, Verschraubung oder Vernietung, verbunden sein.

Nach einem weiteren Aspekt der vorliegenden Erfindung wird die genannte Aufgabe durch ein Verfahren zum Herstellen der Brenner-Nabe gemäß der beschriebenen besonderen Ausgestaltung der Brenneranordnung gelöst, indem
a) wenigstens ein Hohlkörper in die einen Teil des Brennstoffzufuhrkanals bildende Nut in einem ersten oder zweiten Nabenteil der Brenner-Nabe eingebaut wird,
b) das erste und das zweite Nabenteil der Brenner-Nabe entlang der Trennebene aneinandergefügt werden, und
c) zwischen dem ersten und zweiten Nabenteil der BrennerNabe eine kraft-, form- oder stoffschlüssige Verbindung geschaffen wird, bspw. durch Verschweißen, Verlöten, Verschrauben oder Vernieten.

Das erfindungsgemäße Verfahren ermöglicht das Herstellen einer Brenner-Nabe mit einer Abschirmwand in einem ringförmigen Brennstoffverteilerkanal, wobei die Abschirmwand als in den Brennstoffverteilerkanal eingebrachter Hohlkörper ausgebildet ist. Das Verfahren kann insbesondere auch auf eine Brenner-Nabe mit mehr als zwei Nabenteilen angewendet werden. Hierzu wird nach dem Schritt b) oder c) ein weiterer Hohlkörper in die einen Teil eines Brennstoffzufuhrkanals bildende Nut in einem weiteren Nabenteil der Brenner-Nabe eingebaut. Die Nabenteile werden zusammengefügt und zwischen den zusammengefügten Nabenteilen der Brenner-Nabe eine kraft-, form- oder stoffschlüssige Verbindung geschaffen.

Mit der erfindungsgemäßen Brenneranordnung lässt sich eine betriebsfähige Lösung realisieren, die eine erhöhte Lebensdauer mit den Vorteilen einer gegossenen Brenner-Nabe verbinden lässt. Ferner lassen sich die Herstellkosten erheblich senken und die Konstruktion der an die Brenner-Nabe angrenzender Baugruppen muss nicht zwangsweise geändert werden.

Weitere Merkmale, Eigenschaften und Vorteile der Erfindung ergeben sich aus der nachfolgenden Beschreibung eines Ausführungsbeispieles unter Bezugnahme auf die beiliegenden Figuren. Es zeigen:
- Figur 1: eine aus EP 0 580 683 B1 bekannte Brenneranordnung,
- Figur 2: eine bekannte Ausgestaltung der Brenner-Nabe einer Brenneranordnung,
- Figur 3: eine schematisch übertrieben dargestellte Folge der thermisch bedingten Spannungen in der Brenner-Nabe nach Stand der Technik aus Figur 2,
- Figur 4: eine erste Ausgestaltung der Brenner-Nabe,
- Figur 5: eine zweite Ausgestaltung der Brenner-Nabe, und
- Figur 6: eine perspektivische Ansicht eines Hohlkörpers für einen ringförmigen Brennstoffverteilerkanal.

Figur 1 zeigt eine Brenneranordnung nach dem Stand der Technik, die ggf. in Verbindung mit mehreren gleichartigen Anordnungen, beispielsweise in der Brennkammer einer Gasturbinenanlage eingesetzt werden kann.

Sie besteht aus einem inneren Teil, dem Pilotbrennersystem und einem konzentrisch dazu liegenden äußeren Teil, dem Hauptbrennersystem. Beide Systeme sind für einen Betrieb mit gasförmigen und/oder flüssigen Brennstoffen in beliebiger Kombination geeignet. Das Pilotbrennersystem umfasst eine zentrale Ölzufuhr 1 (Medium G) mit einer an ihrem Ende angeordneten Öldüse 5 und einen konzentrisch um die zentrale Ölzufuhr 1 herum angeordneten inneren Gaszufuhrkanal 2 (Medium F). Dieser wiederum ist umgeben von einem konzentrisch um die Achse des Brenners angeordneten inneren Luftzufuhrkanal 3 (Medium E). In oder an dem inneren Luftzufuhrkanal 3 kann ein geeignetes Zündsystem angeordnet sein, für welches viele Ausführungsmöglichkeiten bekannt sind und auf dessen Darstellung hier deshalb verzichtet wurde. Der innere Luft-Zufuhrkanal 3 weist in seinem Endbereich eine Drallbeschaufelung 6 auf. Das Pilotbrennersystem kann in einer an sich bekannten Weise, d. h. überwiegend als ein Diffusionsbrenner, betrieben werden. Seine Aufgabe besteht darin, den Hauptbrenner in einem stabilen Brennbetrieb aufrecht zu erhalten, da dieser zur Verminderung des Schadstoffausstoßes meistens mit einem Magergemisch betrieben wird, was ein Stabilisieren seiner Flamme mittels einer Diffusionsflamme oder einer auf einem weniger mageren Gemisch beruhenden Flamme erfordert.

Das Hauptbrennersystem weist ein konzentrisch zum Pilotbrennersystem angeordnetes und schräg auf dieses zulaufendes äußeres Luft-Zufuhr-Ringkanalsystem 4 auf. Auch dieses Luft-Zufuhr-Ringkanalsystem 4 ist mit einer Drallbeschaufelung 7 versehen. Die Drallbeschaufelung 7 besteht aus Hohlschaufeln mit Auslassdüsen 11 im Strömungsquerschnitt des Luft-Zufuhr-Ringkanalsystems 4 (Medium A). Diese werden aus einer Gaszuleitungskanal 19 und einem Gasringkanal 9 durch Öffnungen 10 gespeist. Zusätzlich weist der Brenner eine Ölzuleitungskanal 23 auf, welcher in einen Ölringkanal 13 mündet, der seinerseits Auslassdüsen 14 im Bereich oder stromab der Drallbeschaufelung 7 aufweist.

Figur 2 zeigt eine Ausgestaltung der Brenner-Nabe 18 einer Brenneranordnung nach Stand der Technik im Querschnitt. In der Brenner-Nabe 18 sind ein Gasringraum 9 und ein Ölringraum 13 angeordnet. An der nach außen gewandten und sich verjüngenden Seitenfläche der Brenner-Nabe 18 weisen die Ringräume 9 und 13 jeweils eine Vielzahl an Austrittsöffnungen 10 und 14 auf, durch welche der jeweilige Brennstoff (Medium B bzw. Medium C in Figur 1) austreten kann.

In Figur 3 ist eine schematisch übertrieben dargestellte Folge der thermisch bedingten Spannungen in der Brenner-Nabe nach Stand der Technik aus Figur 2 dargestellt. Aufgrund der Spannungen ist die Wand 21 zwischen dem Gasringraum 9 und dem Ölzuleitungskanal 23 verformt. Diese Verformung der metallischen Brenner-Nabe 18 ergibt sich aufgrund des Temperaturgradienten in der Wand zwischen dem Ölzuleitungskanal 23, durch den Öl mit einer Temperatur von ca. 50°C strömt, und dem Gasringraum 9, der aufgrund der Erwärmung durch die Verdichterluft im Luftzufuhrkanal 4 (Medium A in Fig.1) auf etwa 420°C erwärmt ist.

Figur 4 zeigt ausschnittsweise einen Querschnitt durch eine Ausführungsform für die erfindungsgemäße Brenneranordnung. Die Brenneranordnung umfasst eine Brenner-Nabe 18, in der ein Gasringraum 9 mit einem Gaszuleitungskanal 19 (in Figur 4 nicht dargestellt) sowie ein Ölringraum 13 mit einem Ölzuleitungskanal 23 angeordnet sind. Der grundsätzliche Aufbau der Brenneranordnung entspricht dem mit Bezug auf die Figuren 1 und 2 beschriebenen Aufbau. Es werden daher nur die Unterschiede zu dem den Figuren 1 und 2 beschriebenen Brenneraufbau beschrieben.

In der erfindungsgemäßen Brenneranordnung ist eine Abschirmwand 30 im Ölzuleitungskanal 23 so angeordnet, dass zwischen der Wand 21 zwischen dem Gasringraum 9 sowie dem Ölzuleitungskanal 23 einerseits und der Abschirmwand 30 andererseits ein Zwischenraum 38 gebildet ist. Dieser Zwischenraum 38 isoliert den von der Innenfläche der Abschirmwand 30 gebildeten Strömungspfad des Öls thermisch von der Wand 21 zwischen dem Gasringraum 9 und dem Ölzuleitungskanal 23, da das in dem Zwischenraum befindliche Medium, etwa Luft oder nicht oder kaum strömende Ö1, eine sehr viel geringere Wärmeleitfähigkeit aufweist, als das Metall der Brenner-Nabe 18. So beträgt bspw. die Wärmeleitfähigkeit von Luft 0,023 W/mK und die von Öl etwa 0,15 W/mK (bei Raumtemperatur). Die Wärmeleitfähigkeit von Metallen ist demgegenüber um zwei bis drei Größenordnungen höher. Der Zwischenraum 38 kann daher als eine adiabatisch wirkende thermische Abschirmung gesehen werden. Der Betrag des Abstandes s zwischen der Wand 21 und der Abschirmwand 30 kann konstruktiv zum Einstellen einer gewünschten Wärmetransferrate verwendet werden.

In der dargestellten Ausführungsform der Erfindung ist die Abschirmwand in Form einer in den Ölzuleitungskanal 23 eingesetzten Hülse 30 realisiert, die einen direkten Kontakt des entlang des Strömungspfades im Ölzuleitungskanal 23 strömenden kalten Öls mit der Wand 21 zwischen dem Gasringraum 9 und der Ölzuleitungskanal 23 verhindert. Der Außendurchmesser der Hülse 30 ist um einen vorbestimmten Betrag geringer dimensioniert als der Innendurchmesser des Ölzuleitungskanal 23, so dass zwischen der eingesetzten Hülse 30 und der Wand 21 ein Zwischenraum 38 ausgebildet ist, in dem sich ein Medium mit einer wesentlich niedrigeren Wärmeleitfähigkeit als das Metall der Brenner-Nabe 18 befindet. Das durch die von der Wand 21 beabstandet angeordnete Hülse 30 strömende Öl führt hierdurch kaum zu einer Abkühlung der Wand 21, wodurch das Temperaturgefälle zwischen der gasringraumseitigen Oberfläche und der ölkanalseitigen Oberfläche der Wand 21 geringer wird. Infolgedessen treten nur wesentlich geringere mechanische Spannungen als im Stand der Technik auf.

Als geeignetes Medium im Zwischenraum 38 ist im einfachsten Fall das Öl selbst verwendbar, sofern keine Zündung zu befürchten ist, da in diesem Fall keine Abdichtung des Zwischenraums 38 gegen den Strömungspfad des Öls erforderlich ist.

Um die Hülse 30 einfach in den Ölzuleitungskanal 23 der Brenner-Nabe 18 montieren zu können, ist sie als ein in eine Öffnung in einem rohrartig ausgeführten Abschnitt 37 des Ölzuleitungskanal 23 einsteckbare Hülse 30 ausgebildet. Die Hülse 30 weist hierzu an ihrem stromaufwärtigen Ende einen vorzugsweise kreisumlaufenden, ringförmigen Positionier-Vorsprung 33 auf, der als ein Abstandshalter zum radialen Zentrieren des Hülsenkörpers im Ölzuleitungskanal 23 dient und zugleich die Funktion einer Anstoßkante trägt, die gegen eine komplementäre, im Bereich der Öffnung des rohrartigen Vorsprungs 37 vorhandene Gegenanstoßkante einer entsprechenden Nutausfräsung anstößt und somit die Position der Hülse 30 in axialer Richtung festlegt.

Die beschriebene Art der Positionierung kann im Rahmen der Erfindung bereits ausreichend sein, jedoch weist die vorliegende Ausgestaltung einen weiteren Positionier-Vorsprung 35 auf, der in der Nähe des stromabwärtigen Endes der Hülse 30 angeordnet ist. Er kann beispielsweise effektiv gegen eventuell auftretende Eigenschwingungen der Hülse 30 wirken. Auch der am stromabwärtigen Ende der Hülse 30 angeordnete Positionier-Vorsprung 35 ist vorzugsweise als ringförmiger kreisumlaufender Vorsprung ausgeführt und reicht mit seinem vorzugsweise zylindrisch ausgestalteten Außendurchmesser bis an die Wandung des Hohlraums 38, so dass er ebenfalls zur Zentrierung der Hülse 30 beiträgt.

Figur 5 zeigt eine zweite Ausgestaltung der erfindungsgemäßen Brenner-Nabe 18 mit einer im Gasringraum 9 angeordneten Abschirmwand, die durch einen in den Gasringraum 9 eingesetzten Holkörper 40 gebildet ist. Im Gegensatz zur Hülse 30 in Figur 4 ist dieser der Ringform des Ringraums 9 nachgebildet und dadurch selbst torusförmig ausgebildet. In Figur 6 ist eine perspektivische Ansicht des torusförmigen Holkörpers 40 dargestellt.

Die Außenabmessungen des torusförmigen Holkörpers 40 sind in Bezug auf die Innenabmessungen des Gasringraums 9 so gewählt, dass ein adiabatisch wirkender Zwischenraum 48 zwischen der Außenseite des Hohlkörpers 40 und der Innenfläche des Gasringraums 9 gebildet wird, mit dem das einströmende Brenngas von den Wandungen des Gasringraums 9 thermisch isoliert wird.

Der torusförmige Holkörpers 40 weist eine Vielzahl kreisumlaufend angeordneter Austrittsanschlüsse 42 auf. Wie in Figur 5 zu erkennen ist, werden diese in die Brennstoffaustrittsöffnungen 10 des Gasringraums 9 so eingeführt, dass ihre Außenflächen an den Innenflächen der Öffnungen 10 anliegen. Außerdem weist der torusförmige Holkörper 40 wenigstens einen Eintrittsanschluss 43 auf, der in den zum Gasringraum 9 führenden Gaszuleitungskanal 19 so eingeführt werden kann, dass seine Außenfläche an den Innenflächee des Gaszuleitungskanals 19 anliegt. Diese Anschlüsse 42 und 43 erfüllen zugleich die Funktion von Abstandhaltern, durch welche zwischen den Wandungen des Gasringraums 9 und den Außenflächen der Hüllenvorrichtung 40 ein vorbestimmter Zustand eingestellt und im Betrieb beibehalten wird.

Durch diesen im Gasringraum 9 angeordneten torusförmigen Hohlkörper 40 wird das durchströmende Gas an dem direkten Wärmeaustausch mit den umgebenden Bereichen der Brenner-Nabe 18 gehindert. In einigen Anwendungen kann das Brenngas eine niedrigere Temperatur als die durch die vorverdichtete Luft auf etwa 420 ° C erwärmte Brenner-Nabe 18 aufweisen. Wie im vorher mit Bezug auf Figur 4 beschriebenen Ausführungsbeispiel kann das Gas aufgrund der thermischen Isolierung die Wandungen des Ringraums 9 nicht direkt abkühlen. Infolgedessen kann die Brenner-Nabe 18 eine gleichmäßigere Durchwärmung erreichen, sodass keine oder nur wesentlich geringere thermisch bedingte Spannungen auftreten. Der ausgesparte adiabatisch wirkende Zwischenraum 48 kann, sofern keine Zündung zu befürchten ist, im einfachsten Fall mit dem Gas gefüllt sein, wodurch sich Abdichtungsprobleme vermeiden lassen. Brenngase haben im Vergleich zum Metall der Brenner-Nabe niedrige Wärmeleitfähigkeit, wodurch der Wärmetransport von der Nabenwand zum Gas deutlich reduziert wird.

Der Holkörpers 40 ist vorzugsweise als ein dünnwandiges, aus Blech gebogenes Bauteil ausgeführt. Hierzu können beispielsweise zwei zu Halbschalen gebogene Blechteile zusammengefügt und verschweißt oder verpresst werden. Alternativ kann der Holkörpers jedoch auch als ein Gussteil ausgebildet sein, wobei jedoch die durch Guss bedingte Wanddicke sich nachteilig auswirken und eine Vergrößerung der Dimensionen der Brenner-Nabe 18 erforderlich machen würde.

In Figur 5 ist auch die in dem Ölzuleitungskanal 23 angeordnete Hülse 30 sichtbar, die in den Ölringraum 13 vorragt. In einer weiteren Ausgestaltung der Erfindung kann auch in dem Ölringraum 13 eine Abschirmwand in Form eines torusförmigen Hohlkörpers entsprechend dem Holkörper 40 im Gasringraum 9 angeordnet sein, sodass die Wärmeübertragung zwischen den Wandungen des Ölringraums 13 und dem Öl ebenfalls vermindert werden kann. Dieser nicht dargestellte torusförmige Hohlkörper kann dann mit dem Ende der Hülse 30 verbunden sein.

Um die Montierbarkeit des torusförmigen Hohlkörpers 40 zu ermöglichen, wird die Brenner-Nabe 18 vorzugsweise in wenigstens zwei Nabenteile 1801 und 1802 derart aufgetrennt ausgebildet, dass die Trennebene X-X den Gasringraum 9 im Wesentlichen symmetrisch und kreisumlaufend auftrennt und dadurch zugänglich macht. Der Gasringraum 9 ist dann im Wesentlichen aus zwei in den Stoßflächen der Nabenteile 1801 und 1802 einander gegenüber liegenden Nuten ausgebildet. Dadurch kann der torusförmige Hohlkörper 40 vor dem Zusammenfügen der beiden Nabenteile 1801 und 1802 in die Nut eines der beiden Nabenteile 1801 und 1802 eingelegt und dort fixiert werden. Das Zusammenfügen der Nabenteile 1801 und 1802 kann danach kraft-, form- oder stoffschlüssig, vorzugsweise durch Verschweißung, Vernietung oder Verschraubung erfolgen.

Falls auch in den Ölringraum 13 ein torusförmiger Hohlkörper 40 eingebaut werden soll, so kann die Brenner-Nabe 18 hierzu eine weitere Aufteilung entlang der Trennfläche Y-Y aufweisen. Die Brenner-Nabe 18 umfasst in diesem Fall ein drittes Nabenteil 1803, das durch die Trennebene Y-Y, die den ölringraum 13 im Wesentlichen symmetrisch und kreisumlaufend auftrennt und dadurch zugänglich macht, von dem vorhergehend angeordneten Nabenteil 1802 getrennt ist. Der Ölringraum 13 ist dann ebenfalls im Wesentlichen aus zwei in den Stoßflächen der Nabenteile 1802 und 1803 einander gegenüber liegenden Nuten ausgebildet. Auch in diesem Fall kann der Einbau des torusförmigen Hohlkörpers erfolgen, indem der torusförmige Hohlkörper vor dem Zusammenfügen der beiden Nabenteile 1802 und 1803 in die Nut eines der beiden Nabenteile 1802 und 1804 eingelegt und dort fixiert wird. Die Hüllenvorrichtung 40 kann in diesem Fall auch mit dem Eintrittsanschluss 43 am in den Ölringraum hineinragenden Ende der Hülse 30 befestigt werden.

## Patentansprüche

1. Brenneranordnung (20) für eine Verfeuerungsanlage zum Verfeuern fluidischer Brennstoffe, wobei vorhanden sind:
- eine Brenner-Nabe (18),
- ein die Brennernabe umgebendes Luftzufuhrsystem (3, 4),
- wenigstens ein Brennstcffzufuhrkanal (9, 13, 19, 23) mit in Richtung auf das Luftzufuhrsystem weisenden Brennstoffaustrittsöffnungen (10, 14), wobei der wenigstens eine Brennstoffzufuhrkanal (9, 13, 19, 23) zumindest teilweise in der Brenner-Nabe (18) ausgebildet ist, so dass das Material der Brenner-Nabe eine Wandung des Brennstoffzufuhrkanals (9, 13, 19, 23) bildet,
**dadurch gekennzeichnet, dass**
in wenigstens einem Brennstoffzufuhrkanal (9, 13, 19, 23) eine Abschirmwand (30, 40) angeordnet ist, die von der Wandung (21) des Brennstoffzufuhrkanals (9, 13, 19, 23) beabstandet ist, so dass zwischen der Wandung (21) des Brennstoffzufuhrkanals (9, 13, 19, 23) und der Abschirmwand (30, 40) ein nicht zum Strömungspfad des durch den Brennstoffzufuhrkanal (9, 13, 19, 23) strömenden Brennstoffes gehörender Zwischenraum (38, 48) gebildet ist und die Abschirmwand (30, 40) als ein in den Brennstoffzufuhrkanal (9, 13, 19, 23) eingebrachter, an die innere Kontur des Brennstoffzufuhrkanals (9, 13, 19, 23) angepasster Hohlkörper (30, 40) ausgebildet ist.

2. Brenneranordnung nach Anspruch 1,
**dadurch gekennzeichnet, dass**
der Brennstoffzufuhrkanal (9, 13, 19, 23) einen zu den Brennstoffaustrittsöffnungen (10, 14) führenden und im Wesentlichen ringförmigen Verteilerkanal (9, 13) und einen im Wesentlichen rohrförmigen und zum Verteilerkanal (9, 13) führenden Zuleitungskanal (19, 23) umfasst.

3. Brenneranordnung nach Anspruch 1 und Anspruch 2,
**dadurch gekennzeichnet, dass**
der Hohlkörper (30, 40) als eine Hülse (30) oder als ein hohler Torus (40) ausgebildet ist.

4. Brenneranordnung nach einem der vorhergehenden Ansprüche,
**dadurch gekennzeichnet, dass**
der Hohlkörper (30, 40) wenigstens teilweise aus Metall oder aus Keramik ausgebildet ist.

5. Brenneranordnung nach Anspruch 4,
**dadurch gekennzeichnet, dass**
der Hohlkörper (30, 40) wenigstens teilweise als ein in Form gebogenes Blechteil ausgebildet ist.

6. Brenneranordnung nach Anspruch 4,
**dadurch gekennzeichnet, dass**
der Hohlkörper (30, 40) wenigstens teilweise als ein spannabhebend geformtes metallisches Teil ausgebildet ist.

7. Brenneranordnung nach einem der vorhergehenden Ansprüche,
**dadurch gekennzeichnet, dass**
der Hohlkörper (40) mit Austrittsanschlüssen (42) versehen ist, die in die jeweiligen Brennstoffaustrittsöffnungen (10) des Brennstoffzufuhrkanals (9) eingeführt sind.

8. Brenneranordnung nach einem der vorhergehenden Ansprüche,
**dadurch gekennzeichnet, dass**
der Hohlkörper (40) mit wenigstens einem Eintrittsanschluss (43) versehen ist, der in eine Eintrittsöffnung des Brennstoffzufuhrkanals (9, 13) eingeführt ist.

9. Brenneranordnung nach einem vorhergehenden Anspruch, **dadurch gekennzeichnet, dass**
- der Brennstoffzufuhrkanal (9, 13, 19, 23) einen in der Wandung der Brenner-Nabe (18) angeordneten, zu den Brennstoffaustrittsöffnungen (10, 14) führenden und wenigstens teilweise ringförmig ausgebildeten Brennstoffverteilerkanal (9, 13) umfasst, wobei der Brennstoff verteilerkanal (9, 13) aus zwei Nuten gebildet ist, die mit ihren offenen Seiten einender gegenüberliegend angeordnet sind,
- die Brenner-Nabe (18) wenigstens ein erstes und ein zweites Nabenteil (1801, 1802, 1803) aufweist, die aneinander gefügt sind und
- eine Trennebene (X-X, Y-Y) zwischen dem ersten und dem zweiten Nabenteil (1801, 1802, 1803) derart durch den Brennstoffverteilerkanal (9, 13) des jeweiligen Brennstoffzufuhrkanals (9, 13, 19, 23) verläuft, dass vor dem Zusammenfügen der beiden Nabenteile (1801, 1802, 1803) in jedem Nabenteil (1801, 1802, 1803) jeweils eine der den Brennstoffverteilerkanal (9, 13) bildenden Nuten vorhanden ist und der Hohlkörper (40) in einer der Nuten positionierbar ist.

10. Brenneranordnung nach Anspruch 9,
**dadurch gekennzeichnet, dass**
das erste und zweite Nabenteil (1801, 1802, 1803) der Brenner-Nabe (18) miteinander kraft-, form- oder stoffschlüssig verbunden sind.

11. Brenneranordnung nach Anspruch 10,
**dadurch gekennzeichnet, dass**
die kraft-, form oder stoffschlüssige Verbindung zwischen den Nabenteilen (1801, 1802, 1803) der Brenner-Nabe (18) durch Verschweißung, Verlötung, Verschraubung oder Vernietung ausgeführt ist.

12. Verfahren zum Herstellen der Brenner-Nabe (18) einer Brenneranordnung (20) nach einem der Ansprüche 8 bis 11, **dadurch gekennzeichnet, dass**
a) wenigstens ein Hohlkörper (40) in die einen Teil des Brennstoffzufuhrkanals (9, 13) bildende Nut im ersten oder zweiten Nabenteil (1801, 1802, 1803) der Brenner-Nabe (18) eingebaut wird,
b) das erste und das zweite Nabenteil (1801, 1802, 1803) der Brenner-Nabe (18) entlang der ersten Trennebene (X-X, Y-Y) aneinandergefügt werden,
c) zwischen dem ersten und zweiten Nabenteil (1801, 1802, 1803) der Brenner-Nabe (18) eine kraft-, form oder stoffschlüssige Verbindung geschaffen wird.

13. Verfahren nach Anspruch 12,
**dadurch gekennzeichnet, dass**
die kraft-, form oder stoffschlüssige Verbindung zwischen den Nabenteilen (1801, 1802, 1803) der Brenner-Nabe (18) durch Verschweißen, Verlöten, Verschrauben oder Vernieten ausgeführt wird.

## Claims

1. Burner arrangement (20) for a firing plant for burning fluidic fuels, there being present:
- a burner hub (18),
- an air supply system (3, 4) surrounding the burner hub,
- at least one fuel supply duct (9, 13, 19, 23) with fuel outlet ports (10, 14) pointing in the direction of the air supply system, the at least one fuel supply duct (9, 13, 19, 23) being formed at least partially in the burner hub (18), so that the material of the burner hub forms a wall of the fuel supply duct (9, 13, 19, 23), **characterized in that** a shielding wall (30, 40) is arranged in at least one fuel supply duct (9, 13, 19, 23) and is spaced apart from the wall (21) of the fuel supply duct (9, 13, 19, 23), so as to form, between the wall (21) of the fuel supply duct (9, 13, 19, 23) and the shielding wall (30, 40), an interspace (38, 48) not belonging to the flow path of the fuel flowing through the fuel supply duct (9, 13, 19, 23), and the shielding wall (30, 40) is designed as a hollow body (30, 40) introduced into the fuel supply duct (9, 13, 19, 23) and adapted to the inner contour of the fuel supply duct (9, 13, 19, 23).

2. Burner arrangement according to Claim 1, **characterized in that** the fuel supply duct (9, 13, 19, 23) comprises an essentially annular distributor duct (9, 13) leading to the fuel outlet ports (10, 14) and an essentially tubular delivery duct (19, 23) leading to the distributor duct (9, 13).

3. Burner arrangement according to Claim 1 and Claim 2, **characterized in that** the hollow body (30, 40) is designed as a sleeve (30) or as a hollow torus (40).

4. Burner arrangement according to one of the preceding claims, **characterized in that** the hollow body (30, 40) is formed at least partially from metal or from ceramic.

5. Burner arrangement according to Claim 4, **characterized in that** the hollow body (30, 40) is formed at least partially as a sheet metal part bent into shape.

6. Burner arrangement according to Claim 4, **characterized in that** the hollow body (30, 40) is formed at least partially as a metallic part shaped by cutting.

7. Burner arrangement according to one of the preceding claims, **characterized in that** the hollow body (40) is provided with outlet connections (42) which are introduced into the respective fuel outlet ports (10) of the fuel supply duct (9).

8. Burner arrangement according to one of the preceding claims, **characterized in that** the hollow body (40) is provided with at least one inlet connection (43) which is introduced into an inlet port of the fuel supply duct (9, 13).

9. Burner arrangement according to a preceding claim, **characterized in that**
- the fuel supply duct (9, 13, 19, 23) comprises a fuel distributor duct (9, 13) which is arranged in the wall of the burner hub (18) and leads to the fuel outlet ports (10, 14) and which is of at least partially annular design, the fuel distributor duct (9, 13) being formed from two grooves which are arranged with their open sides opposite one another,
- the burner hub (18) has at least one first and one second hub part (1801, 1802, 1803) which are joined to one another, and
- a parting plane (X-X, Y-Y) runs between the first and the second hub part (1801, 1802, 1803) through the fuel distributor duct (9, 13) of the respective fuel supply duct (9, 13, 19, 23) in such a way that, before the two hub parts (1801, 1802, 1803) are joined together, in each case one of the grooves forming the fuel distributor duct (9, 13) is present in each hub part (1801, 1802, 1803) and the hollow body (40) can be positioned in one of the grooves.

10. Burner arrangement according to Claim 9, **characterized in that** the first and the second hub part (1801, 1802, 1803) of the burner hub (18) are connected to one another non-positively, positively or in a materially integral manner.

11. Burner arrangement according to Claim 10, **characterized in that** the non-positive, positive or materially integral connection between the hub parts (1801, 1802, 1803) of the burner hub (18) is made by welding, soldering, screwing or riveting.

12. Method for producing the burner hub (18) of a burner arrangement (20) according to one of Claims 8 to 11, **characterized in that**
a) at least one hollow body (40) is built into the groove, forming part of the fuel supply duct (9, 13), in the first or the second hub part (1801, 1802, 1803) of the burner hub (18),
b) the first and the second hub part (1801, 1802, 1803) of the burner hub (18) are joined to one another along the first parting plane (X-X, Y-Y),
c) a non-positive, positive or materially integral connection is made between the first and the second hub part (1801, 1802, 1803) of the burner hub (18).

13. Method according to Claim 12, **characterized in that** the non-positive, positive or materially integral connection between the hub parts (1801, 1802, 1803) of the burner hub (18) is made by welding, soldering, screwing or riveting.

## Revendications

1. Dispositif ( 20 ) de brûleur pour une installation de combustion de fluide, dans lequel il y a :
- un moyeu-brûleur ( 18 ),
- un système ( 3, 4 ) d'apport d'air entourant le moyeu-brûleur ;
- au moins un canal ( 9, 13, 19, 23 ) d'apport de combustible ayant des ouvertures ( 10, 14 ) de sortie du combustible, tourné dans la direction du système d'apport d'air, le au moins un canal ( 9, 13, 19, 23 ) d'apport de combustible étant constitué au moins en partie dans le moyeu-brûleur ( 18 ) de manière à ce que le matériau du moyeu-brûleur forme une paroi du canal ( 9, 13, 19, 23 ) d'apport de combustible,
**caractérisé en ce que**
- dans au moins un canal ( 9, 13, 19, 23 ) d'apport de combustible est disposée une paroi ( 30, 40 ) formant écran qui est à distance de la paroi ( 21 ) du canal ( 9, 13, 19, 23 ) d'apport de combustible de manière à former, entre la paroi ( 21 ) du canal ( 9, 13, 19, 23 ) d'apport de combustible et la paroi ( 30, 40 ) formant écran, un espace ( 38, 48 ) intermédiaire n'appartenant pas au trajet d'écoulement du combustible passant dans le canal ( 9, 13, 19, 23 ) d'apport de combustible et la paroi ( 30, 40 ) formant écran est constituée sous la forme d'une pièce ( 30, 40 ) creuse introduite dans le canal ( 9, 13, 19, 23 ) d'apport de combustible et adaptée au contour intérieur du canal ( 9, 13, 19, 23 ) d'apport de combustible.

2. Dispositif de brûleur suivant la revendication 1,
**caractérisé en ce que**
le canal ( 9, 13, 19, 23 ) d'apport de combustible comprend un canal ( 9, 13 ) répartiteur menant aux ouvertures ( 10, 14 ) de sortie du combustible et sensiblement annulaire et un canal ( 19, 23 ) d'alimentation sensiblement tubulaire et menant au canal ( 9, 13 ) répartiteur.

3. Dispositif de brûleur suivant la revendication 1 et la revendication 2,
**caractérisé en ce que**
la pièce ( 30, 40 ) creuse est constituée sous la forme d'un manchon ( 30 ) ou d'un tore ( 40 ) creux.

4. Dispositif de brûleur suivant l'une des revendications précédentes,
**caractérisé en ce que**
la pièce ( 30, 40 ) creuse est, au moins en partie, en métal ou en céramique.

5. Dispositif de brûleur suivant la revendication 4,
**caractérisé en ce que**
la pièce ( 30, 40 ) creuse est, au moins en partie, sous la forme d'une pièce de tôle courbée.

6. Dispositif de brûleur suivant la revendication 4,
**caractérisé en ce que**
la pièce ( 30, 40 ) creuse est au moins en partie sous la forme d'une pièce métallique formée avec enlèvement de copeaux.

7. Dispositif de brûleur suivant l'une des revendications précédentes,
**caractérisé en ce que**
la pièce ( 40 ) creuse est pourvue de raccords ( 42 ) de sortie qui sont introduits dans les ouvertures ( 10 ) respectives de sortie du combustible du canal ( 9 ) d'apport de combustible.

8. Dispositif de brûleur suivant l'une des revendications précédentes,
**caractérisé en ce que**
la pièce ( 40 ) creuse est pourvue d'au moins un raccord ( 43 ) d'entrée qui est introduit dans une ouverture d'entrée du canal ( 9, 13 ) d'apport de combustible.

9. Dispositif de brûleur suivant l'une des revendications précédentes,
**caractérisé en ce que**
- le canal ( 9, 13, 19, 23 ) d'apport de combustible comprend un canal ( 9, 13 ) répartiteur de combustible disposé dans la paroi du moyeu-brûleur ( 18 ) menant aux ouvertures ( 10, 14 ) de sortie du combustible et constituée, au moins en partie annulairement, le canal ( 9, 13 ) répartiteur de combustible étant formé de deux rainures qui sont opposées l'une à l'autre par le côté ouvert,
- le moyeu-brûleur ( 18 ) a, au moins, une première et une deuxième parties ( 1801, 1802, 1803 ) de moyeu, qui sont jointes l'une à l'autre et
- un plan ( X-X, Y-Y ) de séparation entre la première et la deuxième parties ( 1801, 1802, 1803 ) de moyeu s'étend, dans le canal ( 9, 13, 19, 23 ) répartiteur de combustible du canal ( 9, 13, 19, 23 ) d'apport de combustible respectif de manière à ce que, avant la jonction des deux parties ( 1801, 1802, 1803 ) de moyeu, il y a dans chaque partie ( 1801, 1802, 1803 ) de moyeu respectivement une rainure formant le canal ( 9, 13 ) répartiteur de combustible et la pièce ( 40 ) creuse peut être mise en position dans l'une des rainures.

10. Dispositif de brûleur suivant la revendication 9,
**caractérisé en ce que**
la première et la deuxième parties ( 1801, 1802, 1803 ) du moyeu-brûleur ( 18 ) sont assemblées entre elles à complémentarité de force, de forme ou de matière.

11. Dispositif de brûleur suivant la revendication 10,
**caractérisé en ce que**
la liaison à complémentarité de force, de forme ou de matière, entre les parties ( 1801, 1802, 1803 ) du moyeu-brûleur ( 18 ) est réalisée par soudage, par brassage, par vissage ou par rivetage.

12. Procédé de fabrication du moyeu-brûleur ( 18 ) d'un dispositif ( 20 ) de brûleur suivant l'une des revendications 8 à 11,
**caractérisé en ce que**
a) on introduit au moins une pièce ( 40 ) creuse dans la rainure, formant une partie du canal ( 9, 13 ) d'apport de combustible, de la première ou de la deuxième partie ( 1801, 1802, 1803 ) du moyeu-brûleur ( 18 ),
b) on joint la première et la deuxième partie ( 1801, 1802, 1803 ) du moyeu-brûleur ( 18 ) le long du premier plan ( X-X, Y-Y ) de séparation,
c) on ménage, entre la première et la deuxième partie ( 1801, 1802, 1803 ) du moyeu-brûleur ( 18 ) un assemblage par complémentarité de force, de forme ou de matière.

13. Procédé suivant la revendication 12,
**caractérisé en ce que**
on réalise l'assemblage par complémentarité de force, de forme ou de matière entre les parties ( 1801, 1802, 1803 ) du moyeu-brûleur ( 18 ) par soudage, par brasage, par vissage ou par rivetage.
